# EUROPÄISCHE PATENTSCHRIFT

(11) **EP 1 266 056 B1**
(45) Veröffentlichungstag und Bekanntmachung des Hinweises auf die Patenterteilung: **11.08.2004**
(21) Anmeldenummer: 01936113.8
(22) Anmeldetag: 20.03.2001
(51) Int. Cl.: D03D 47/34

(54) **VERFAHREN ZUM EINTRAGEN EINES ELASTOMER-FADENS UND FADENVERARBEITUNGSSYSTEM**
METHOD FOR INSERTING AN ELASTOMERIC YARN AND YARN PROCESSING SYSTEM
PROCEDE D'INSERTION D'UN FIL ELASTOMERE ET SYSTEME DE TRAITEMENT DE FILS

(30) Priorität: 20.03.2000 DE 10013776
(43) Veröffentlichungstag der Anmeldung: 18.12.2002
(73) Patentinhaber: IROPA AG, 6340 Baar (CH)
(72) Erfinder: JACOBSSON, Kurt, Arne, Gunnar, S-523 33 Ulricehamn (SE)
(74) Vertreter: Grünecker, Kinkeldey, Stockmair & Schwanhäusser Anwaltssozietät
(86) Internationale Anmeldenummer: PCT/EP2001/003193
(87) Internationale Veröffentlichungsnummer: WO 2001/071075

(56) Entgegenhaltungen:
- EP-A2- 0 744 483
- DE-A1- 3 335 875
- US-A- 3 911 698
- US-A- 5 050 405

## Beschreibung

Die Erfindung betrifft ein Verfahren zum Eintragen eines Elastomer-Fadens und ein fadenverarbeitendes System.

Ein längselastischer Elastomer-Faden lässt sich in Strickmaschinen verarbeiten, indem er von einer positiven Liefervorrichtung vom Fadenvorrat abgenommen und zum Stncksystem geliefert wird. In Webmaschinen lassen sich mit Webmaschinen-Liefergeräten bisher nur sogenannte umsponnene Elastomer-Fäden (covered elastomer yarns) mit beschränkter Längselastizität verarbeiten. Umsponnene Elastomer-Fäden haben ein Dehnverhalten mit einem "Knie", ab dem die Umspinnung wirksam wird. Bei jedem Eintragvorgang wird der Faden bis zu diesem Knie gedehnt, so dass sich der Faden unter relativ stabilen Verhältnissen eintragen lässt. Unbedeckte oder nackte Elastomer-Fäden (bare elastomer yarns), z.B. Naturgummi- oder Elastomerfäden, können hingegen wegen der extremen Dehnbarkeit mit Webmaschinen-Schuss-Liefergeräten in Webmaschinen nicht verarbeitet werden. Die Herstellung umsponnener Elastomer-Fäden nach speziellen Spinn-Verfahren ist jedoch teuer.

Der Erfindung liegt die Aufgabe zugrunde, ein Verfahren zum Eintragen eines Elastomer-Fadens in eine Webmaschine sowie ein zum Durchführen des Verfahrens geeignetes fadenverarbeitendes System anzugeben, mit denen es möglich ist, längselastisches Elastomer-Fadenmaterial zuverlässig und unabhängig von der Dehnbarkeit in der Webmaschine als Schussfaden zu verarbeiten.

Bei dem erfindungsgemäßen Verfahren wird der Elastomer-Faden aus dem Fadenvorrat an die schützenlose Webmaschine derart geliefert, dass er zunächst mit positiver Fadenlieferung vom Fadenvorrat abgenommen und dann in nebeneinanderliegenden Windungen mit einer mit der positiven Liefergeschwindigkeit synchronisierten und damit in einem bestimmten Verhältnis stehenden Wickelgeschwindigkeit und dadurch mit Dehnung zwischengespeichert und schließlich für jeden Eintrag in einer vorbestimmten Eintraglänge freigegeben wird. Da durch die Synchronisation zwischen der positiven Liefergeschwindigkeit und der Wickelgeschwindigkeit zum Zwischenspeichern der Windungen unabhängig von der Dehnbarkeit des Fadens in den Windungen eine bestimmte Dehnung im Faden einstellbar ist, und die Dehnung ferner durch die Längenbemessung für jeden Eintrag kontrolliert werden kann, kann die Webmaschine den Faden unabhängig von dessen Dehnbarkeit verarbeiten. Auf diese Weise kann unbedecktes Elastomer-Fadenmaterial in schützenlosen Webmaschinen verarbeitet werden. Unbedeckte Elastomer-Fäden sind kostengünstig herstellbar und bieten einen größeren Freiheitsgrad hinsichtlich der Gewebeelastizität in Schussfadenrichtung. Dies kann für Stretch-Denim (Stretch-Jeans) vorteilhaft sein. Der unbedeckte, sehr dehnbare Elastomer-Faden braucht nicht mit jedem Schuss eingetragen zu werden, oder kann sogar zusammen mit einem Normalfaden beim selben Schuss eingetragen werden, z.B. zur Herstellung von einem plattierten Gewebe.

In dem fadenverarbeitenden System kooperieren die positive Liefervorrichtung und das Faden-Zwischenspeicher- und -messliefergerät derart miteinander, dass in den für den intermittierenden Verbrauch durch die Webmaschine zwischengespeicherten Windungen eine im Wesentlichen gleichmäßige und auch durch die Geschwindigkeitsabstimmung zwischen der positiven Fadenlieferung und dem Aufwickeln einstellbare Dehnung eingehalten wird. Da die Webmaschine den Faden nur in genau bemessenen Längsabschnitten, einen Längsabschnitt pro Eintrag, einträgt, lässt sich auch im Schussfaden eine gewünschte Dehnung einstellen. Es kann sich Dehnung in den verbleibenden zwischengespeicherten Windungen nicht in Richtung zur Webmaschine hin abbauen. Während des Eintrags sind zwar die Windungen in Richtung zur Webmaschine hin nicht unter formschlüssiger Kontrolle, jedoch wirkt dann die Abzugskraft und die Reibung beim Abzug, die eine in die Windungen zurückwirkende Entspannung weitgehend verhindern.

Verfahrensgemäß ist es günstig, die Eintraglänge kürzer als die Webbreite der Webmaschine einzustellen. Auf diese Weise lässt sich im Schussfaden im Gewebe eine bestimmte Dehnung einstellen, z.B. in etwa 300 %. Die Dehnung im Schussfaden wird durch das Schließen des Fachs nach dem Anschlag sozusagen im Gewebe konserviert.

Zweckmäßig lässt sich die Dehnung im Faden in den zwischengespeicherten Windungen durch die Eintraglängenbemessung während der Einträge und in den Ruhepausen dazwischen im wesentlichen konstant halten. Dies bedeutet, dass beim Aufwickeln des von der positiven Liefervorrichtung gelieferten Fadens durch die die Längenbemessung vornehmende Stoppvorrichtung oder bei gleichzeitigem Eintrag durch die Abzugskraft ein Zurückziehen des Fadens von der Webmaschine im Wesentlichen unterbleibt. Beim Eintragen wird nur die vorbestimmte und schon gedehnte Fadenlänge freigegeben, mit der die Webmaschine eine bestimmte Dehnung im Gewebe herstellt.

Durch gegenseitige proportionale Abstimmung der positiven Liefergeschwindigkeit und der Aufwickelgeschwindigkeit und einer Phasenangleichung (Synchronisierung), d.h. die positive Liefervorrichtung startet und stoppt und beschleunigt und verzögert wie das Aufwickelelement, lässt sich auch extrem dehnbares Fadenmaterial korrekt kontrollieren.

Funktionssicher und baulich einfach ist eine positive Liefervorrichtung, die mit einer an einen drehbaren Fadenwickel angedrückten, angetriebenen Förderrolle arbeitet, deren Antrieb synchron mit dem Wickelantrieb läuft und den Faden abrollt. Die positive Liefervorrichtung kann an das Messliefergerät angebaut und von diesem z.B. über einen Riementrieb oder ein Getriebe, angetrieben werden. Die Relation zwischen der positiven Liefergeschwindigkeit und der Aufwickelgeschwindigkeit sollte einstellbar sein.

In dem Faden-Zwischenspeicher- und -messliefergerät wird der gedehnte Faden auf einem stationären Speicherkörper in nebeneinanderliegenden Windungen aufgewickelt, zweckmäßigerweise mit Fadenseparation, d.h., axialen Zwischenabständen zwischen benachbarten Windungen. Zwischen dem Wickelelement und dem Stoppelement wird der Faden mit Dehnung gehalten. Bei jedem Eintrag wird nur die bestimmte Fadenlänge freigegeben, wobei die Abzugskraft und die Reibung am Speicherkörper abstützend wirken, bis das Stoppelement die verbleibenden Fadenwindungen wieder formschlüssig gegen eine Entspannung abstützt. Dabei wird durch Freigabe einer proportional auf die Webbreite abgestimmten Länge die Dehnung im Schussfaden im Gewebe eingestellt.

Besonders beim Verarbeiten unbedeckten Elastomer Fadenmaterials in einer Greifer-Webmaschine ist es zweckmäßig, eine gesteuerte Fadenbremse vorzusehen, die, z.B. in der Übergabephase vom Bringergreifer zum Nehmergreifer, vorübergehend eine bestimmte Bremsung bewirkt, um die Übergabeoperation zu unterstützen.

Zwischen der positiven Liefervorrichtung und dem Messliefergerät ist eine Überwachungseinrichtung zweckmäßig, die den Faden berührungslos abtastet und keine nennenswerte zusätzliche Reibung erzeugt. Im Falle eines Fadenbruchs oder eines sich leerenden Fadenwickels wird ein Stoppsignal an die Webmaschine abgegeben.

Anhand der Zeichnung werden Ausführungsformen des Erfindungsgegenstandes erläutert. Es zeigen:
- Fig. 1: eine schematische Ansicht eines fadenverarbeitenden Systems für einen Elastomer-Faden,
- Fig. 2: ein Geschwindigkeits-Zeit- bzw. Drehwinkeldiagramm, und
- Fig. 3: eine Detailvariante zu Fig. 1.

Ein fadenverarbeitendes System S in Fig. 1 umfasst einen Fadenvorrat V für einen längselastischen Elastomer-Faden Y, als Fadenliefereinrichtung F eine positive Liefervorrichtung P und dieser nachgeordnet ein Faden-Zwischenspeicher- und -messliefergerät M, gegebenenfalls eine stromab angeordnete, gesteuerte Fadenbremse B, und als fadenverbrauchende Textilmaschine eine schützenlose Webmaschine W, vorzugsweise eine Greiferwebmaschine mit Bringergreifer 1 und Nehmergreifer 2, die bei einem Eintrag den Faden Y in etwa in der Mitte eines Faches 3 einander übergeben. Die Greifer 1, 2 bilden eine Eintragvorrichtung E der Webmaschine W. Die Webmaschine W könnte auch eine Projektil-Webmaschine sein.

Der Faden Y ist längselastisch, z.B. ein unbedeckter Elastomer-Faden (bare elastomer yarn), aus Natur-Gummi oder Elastomer. Die positive Liefervorrichtung P, die in Fig. 1 nur schematisch angedeutet ist, weist z.B. eine einmal oder mehrmals vom Faden Y umschlungene Lieferrolle 4 und eine Gegenrolle 5 auf, die mit einem Antrieb 6 drehantreibbar sind. Stromab oder stromauf der positiven Liefervorrichtung kann eine Überwachungseinrichtung (Fadenbruch, leerer Vorrat) vorgesehen sein. Eine Regelgrößen-Abtasteinrichtung könnte mit dem Antrieb 6 kooperieren, um den Faden Y entweder mit gleichbleibender Dehnung vom Vorrat 1 abzunehmen oder dem Messliefergerät M zuzuführen. Die Überwachungs- bzw. Abtasteinrichtung ist nicht gezeigt.

Das Faden-Zwischenspeicher- und -messliefergerät M weist in einem Gehäuse ein durch einen elektrischen Antriebsmotor 8 drehantreibbares Wickelelement 7 auf und einen stationären Speicherkörper 9 für den vom Wickelelement 7 in nebeneinanderliegenden Windungen darauf zwischengespeicherten Faden Y. Zweckmäßigerweise ist der Speicherkörper 9 mit nicht dargestellten Einrichtungen für eine Fadenseparation ausgestattet. Sensoren D überwachen die Anzahl der Fadenwindungen bzw. die Größe des Zwischenspeichers auf dem Speicherkörper 9 und übermitteln Signale an eine Steuervorrichtung C des Antriebsmotors 8. Ferner ist zur Längenbemessung des bei jedem Eintrag durch die Webmaschine W abgezogenen Fadens Y eine Bemessungseinrichtung A vorgesehen, die beispielsweise eine stationäre Stoppvorrichtung 10 und ein zwischen einer mit dem Speicherkörper 9 kooperierenden Stoppstellung und einer zurückgezogenen Freigabestellung bewegbares Stoppelement 11 aufweist. Der Speicherkörper 9 kann mit verstellbarem Durchmesser ausgebildet sein. Die Bemessungseinrichtung A kann mit der Steuervorrichtung C verbunden sein. Die Fadenbremse B, z.B. eine Umlenkbremse, weist einen Antrieb 12 auf, der zweckmäßigerweise ebenfalls mit der Steuervorrichtung C verbunden ist. Der Webmaschine W ist eine Steuereinrichtung C1 zugeordnet, die mit der Steuervorrichtung C verbunden ist. Auch der Antrieb 6 der positiven Liefervorrichtung P ist mit der Steuervorrichtung C verbunden, um die positive Liefergeschwindigkeit und die Wickelgeschwindigkeit mit Phasengleichheit und einer bestimmten Relation zueinander einzustellen. Die Relation sollte veränderbar sein.

Die positive Liefervorrichtung P wird proportional und phasengleich (synchron) angetrieben wie das Wickelelement 7 des Messliefergeräts. Der Antriebsmotor 8 wird beschleunigt, verzögert oder angehalten, beispielsweise in Abhängigkeit von Signalen der Sensoren D, und zwar um stets eine dem momentanen oder sogar dem zu erwartenden Verbrauch der Webmaschine W genügende Anzahl von Windungen auf dem Speicherkörper 9 zwischenzuspeichem. Von der Steuereinrichtung C1 wird zum Einleiten eines Eintrags ein Signal an die Steuervorrichtung C (oder die Stoppvorrichtung 10 direkt) übermittelt, um das Stoppelement 11 aus der Stoppstellung in die Freigabestellung zu bewegen. Die Anzahl der beim Eintrag abgezogenen Windungen wird registriert, z.B. durch einen Abzugssensor (nicht gezeigt). Das Stoppelement 11 wird ausreichend früh wieder in die Stoppstellung zurückverstellt, z.B. über die Steuervorrichtung C, um die eingestellte Eintraglänge einzuhalten. Die Fadenbremse B wird, z.B. von der Steuervorrichtung C, angesteuert, um während der Übergangsphase, in der der Bringergreifer 1 den Faden Y an den Nehmergreifer 2 übergibt, den Faden zu bremsen.

Funktionsbedingt wird im Faden Y in den zwischengespeicherten Windungen auf dem Speicherkörper 9 eine Dehnung hervorgerufen. Diese Dehnung wird zwischen dem Wickelelement 7 und dem eingerückten Stoppelement 11 im Wesentlichen konstant gehalten. Durch Einstellen der Eintraglänge im Verhältnis zur Webbreite der Webmaschine W wird ferner die Dehnung des Fadens Y im Fach 3 gegenüber der Dehnung des Fadens Y in den zwischengespeicherten Windungen sogar erhöht oder verringert.

In dem Diagramm von Fig. 2 ist zu erkennen, wie der Antriebsmotor 8 entsprechend der Kurve 13 vom Stillstand beschleunigt, auf hohe Geschwindigkeit gebracht und schließlich wieder zum Stillstand verzögert wird. Die gestrichelte Kurve 14 zeigt die proportional geringere Geschwindigkeit der positiven Liefervorrichtung P. Zu Zeitpunkten t1, t2, t3 werden z.B. webmusterabhängig Einträge veranlasst. Zum jeweiligen Zeitpunkt wird das Stoppelement 11 aus der Stoppstellung in die Freigabestellung bewegt und anschließend, d.h. vor Erreichen der Eintraglänge wieder in die Stoppstellung zurückgestellt. Zweckmäßig ist Phasengleichheit eingestellt, d.h., die positive Liefervorrichtung startet und stoppt gleichzeitig mit dem Wickelelement 7.

In Fig. 3 ist eine Ausführungsform einer positiven Liefervorrichtung P dargestellt, bei der der Fadenvorrat V einen drehbaren Fadenwickel 18 aufweist. Die vom Antrieb 6 drehantreibbare Förderrolle 4 kontaktiert den Fadenwickel 18 und spult den Faden Y ab. Der Antrieb 6 ist mit einer Steuervorrichtung C2 der positiven Liefervorrichtung P verbunden, die Steuersignale vom Antriebsmotor bzw. der Steuervorrichtung C des Messliefergeräts M erhält. Die Bezugsziffer 19 deutet die Übertragung eines Stoppsignals an die Webmaschine an (bei Fadenbruch, einer Störung oder bei leerem Fadenwickel 18). Die positive Liefervorrichtung P könnte an das Messliefergerät M eingangsseitig angesetzt und von diesem angetrieben sein (mit verstellbarer Geschwindigkeitsrelation).

Im Kern besteht die Erfindung darin, zur Lieferung von Elastomer-Fadenmaterial mit kontrollierter Dehnung in eine Greifer- oder Projektil-Webmaschine ein Faden-Zwischenspeicher- und -messliefergerät M zu benutzen, wie es an sich für Düsenwebmaschinen gebraucht wird, bei denen die Eintragvorrichtung keine Längenbemessung vorzunehmen vermag. In der Greifer- oder Projektil-Webmaschine nimmt deren Eintragvorrichtung zwar die Längenbemessung selbsttätig vor. Dennoch wird hier das Messliefergerät M eingesetzt, um die Dehnung des Elastomer-Fadens in der Webmaschine einzustellen. Denn den Elastomer-Faden allein mit der positiven Liefervorrichtung der Webmaschine zuzuführen, ist wegen der starken Beschleunigungen und Verzögerungen bei der intermittierenden Arbeitsweise einer Webmaschine nicht möglich. Die positive Liefervorrichtung wird hingegen benutzt, um den Elastomer-Faden dem Mess-Liefergerät mit einstellbarer Dehnung zuzuführen. Die Längenbemessungseinrichtung dient dazu, die Dehnung in den zwischengespeicherten Windungen zu halten und in Kooperation mit der längenbemessenden Eintragvorrichtung der Webmaschine eine bestimmte Dehnung im Gewebe einzustellen. Das erfindungsgemäße Verfahren und das erfindungsgemäße Bearbeitungssystem sind besonders zum Weben mit unbedeckten Elastomer-Fäden mit extremer Dehnbarkeit als Schussfäden geeignet. Als positive Liefervorrichtung P eignet sich besonders ein sogenannter ELAN-FEEDER, hergestellt von der Firma Memminger-Iro GmbH, DE.

## Patentansprüche

1. Verfahren zum Eintragen eines längselastischen Fadens (Y) von einem Fadenvorrat (1) in eine schützenlose Webmaschine (W), insbesondere eines unbedeckten elastischen Fadens in eine Greifer- oder Projektilwebmaschine, bei dem der Faden (Y) zunächst mit positiver Fadenlieferung vom Fadenvorrat (1) abgenommen und nachfolgend in nebeneinanderliegenden Windungen mit einer zur positiven Liefergeschwindigkeit abgestimmten Wickelgeschwindigkeit und einer vorbestimmten Dehnung zwischengespeichert und für jeden Eintragvorgang mit vorbestimmter Eintraglänge freigegeben wird.

2. Verfahren nach Anspruch 1, **dadurch gekennzeichnet, dass** die jeweils freizugebende Eintraglänge kürzer als die Webbreite der Webmaschine eingestellt wird.

3. Verfahren nach Anspruch 1, **dadurch gekennzeichnet, dass** die positive Fadenliefergeschwindigkeit und die Wickelgeschwindigkeit phasengleich (synchron) und mit einer festgelegten, vorzugsweise veränderbaren, Relation eingestellt werden.

4. Verfahren nach Anspruch 3, **dadurch gekennzeichnet, dass** die Wickelgeschwindigkeit proportional höher zur positiven Liefergeschwindigkeit eingestellt wird.

5. Verfahren nach Anspruch 1, **dadurch gekennzeichnet, dass** die Dehnung in den aufgewickelten Windungen durch die Relation zwischen der positiven Liefergeschwindigkeit und der Aufwickelgeschwindigkeit eingestellt wird, und dass nachfolgend die Dehnung des Schussfadens im Gewebe durch die Relation zwischen der Eintraglänge und der Webbreite eingestellt wird.

6. Fadenverarbeitendes System (S), umfassend einen Fadenvorrat (1), eine stromab des Fadenvorrats angeordnete Liefervorrichtung (F), und eine schützenlose Webmaschine (W), **dadurch gekennzeichnet, dass** für einen längselastischen Faden (Y) die Liefereinrichtung (F) eine positive Liefervorrichtung (P) und ein nachgeordnetes Faden-Zwischenspeicher- und Messliefergerät (M) aufweist, und dass mit Antriebseinrichtungen (6, 8) der positiven Liefervorrichtung (P) und des Faden-Zwischenspeicherund Messliefergeräts (M) die positive Liefergeschwindigkeit und die Zwischenspeicher-Aufwickelgeschwindigkeit in eine bestimmte Relation zueinander bringbar sind.

7. Fadenverarbeitendes System nach Anspruch 6, **dadurch gekennzeichnet, dass** die positive Liefervorrichtung (B) eine an einen drehbaren Fadenwickel (18) angedrückte, angetriebene Förderrolle (4) aufweist.

8. Fadenverarbeitendes System nach Anspruch 6, **dadurch gekennzeichnet, dass** das Faden-Zwischenspeicher- und Messliefergerät (M) ein drehantreibbares Wickelelement (7) und einen stationären Speicherkörper (9) aufweist, und dass dem Speicherkörper (9) eine Stoppvorrichtung (A) mit einem zwischen einer Stoppstellung am Speicherkörper (9) und einer abgehobenen Freigabestellung hin- und herbeweglichen Stoppelement (11) aufweist.

9. Fadenverarbeitendes System nach wenigstens einem der Ansprüche 6 bis 8, **dadurch gekennzeichnet, dass** stromab des Faden-Zwischenspeicher- und Messliefergeräts (M) eine gesteuerte Fadenbremse (B) vorgesehen ist, und dass die Webmaschine (W) eine Greiferwebmaschine mit Bringer- und Nehmergreifer (1, 2) oder eine Projektil-Webmaschine ist.

10. Fadenverarbeitendes System nach Anspruch 6, **dadurch gekennzeichnet, dass** zwischen der positiven Liefervorrichtung (P) und dem Faden-Zwischenspeicher- und
- messliefergerät (M) eine Faden-Bewegungsüberwachungsvorrichtung, vorzugsweise eines berührungslosen, z.B. optischen, Typs, vorgesehen ist.

## Claims

1. Method for inserting a longitudinally elastic yarn (Y) from a yarn supply (V) into a shuttleless weaving machine (W), particularly a bare elastic yarn into a rapier weaving machine or a projectile weaving machine, according to which method the yarn (Y) first is unreeled by a positive yarn feed operation from the yarn supply (V) and subsequently is intermediately stored at a winding speed matched with the speed of the positive feed in adjacent windings having a predetermined elongation, the intermediately stored yarn (Y) finally being released for each insertion cycle in a predetermined insertion length.

2. Method as in claim 1, **characterised in that** the respective release insertion length is set shorter than the weaving width of the weaving machine.

3. Method as in claim 1, **characterised in that** the speed of the positive yarn feed and the winding speed are matched synchronously with equal phases and with a predetermined, preferably variable, ratio.

4. Method as in claim 3, **characterised in that** the winding speed is set to be proportionally higher than the speed of the positive feed.

5. Method as in claim 1, **characterised in that** the elongation in the wound-on windings is adjusted by the ratio between the speed of the positive feed and the winding speed, and subsequently the elongation of the weft yarn in the fabric is adjusted by the relation between the insertion length and the weaving widths.

6. yarn processing system (S) including a yarn supply (V), a feeding device (F) arranged downstream of the yarn supply, and a shuttleless weaving machine (W), **characterised in that** for feeding a longitudinally elastic yarn (Y) said feeding device (F) includes a positive feeding device (P) and a downstream provided yarn intermediate storing and measuring feeding device (M), and that the speed of the positive feed and the intermediate storing winding-on speed are brought into a predetermined ratio to each other by drive means (6, 8) of the positive feeding device (P) and of the yarn intermediate storing and measuring feeding device (M).

7. Yarn processing system as in claim 6, **characterised in that** the positive feeding device (P) comprises a driven conveying roller (4) which is pressed against a rotatable yarn winding package (18).

8. Yarn processing system as in claim 6, **characterised in that** the yarn intermediate storing and measuring feeding device (M) comprises a rotatably driven winding element (7) and a stationary storage body (9), and that the stop device (A, 10) having a stop element (11) which is movable between a stop position at the storage body (9) and a retracted release position is associated to the storage body (9).

9. Yarn processing system as in at least one of the claims 6 to 8, **characterised in that** the controlled yarn brake (B) is arranged downstream of the yarn intermediate storing and measuring feeding device (M), and that the weaving machine (W) is a rapier weaving machine having bringer and taker grippers (1, 2) or a projectile weaving machines, respectively.

10. Yarn processing system as in claim 6, **characterised in that** a yarn motion monitoring device, preferably of a contactless, e.g. optical, type is provided between the positive feeding device (P) and the yarn intermediate storing and measuring feeding device (M).

## Revendications

1. Procédé d'insertion d'un fils (Y) longitudinalement élastique d'une réserve de fil (1) dans une machine à tisser sans navette (W), en particulier un fil élastique non revêtu dans une machine à tisser à pinces ou à projectiles, dans lequel le fil (Y) est tout d'abord prélevé de la réserve de fil (1) avec livraison du fil positive et ensuite stocké de manière temporaire en enroulements juxtaposés à une vitesse d'enroulement réglée en vue d'une vitesse de livraison positive et avec une extension prédéterminée et est libéré avec une longueur d'insertion prédéterminée pour chaque processus d'insertion.

2. Procédé selon la revendication 1, **caractérisé en ce que** la longueur d'insertion chaque fois libérée est réglée pour être plus courte que la largeur de tissage de la machine à tisser.

3. Procédé selon la revendication 1, **caractérisé en ce que** la vitesse de livraison positive du fil et la vitesse d'enroulement sont réglées en phase (synchrone) et avec un rapport défini, de préférence modifiable.

4. Procédé selon la revendication 3, **caractérisé en ce que** la vitesse d'enroulement est réglée pour être proportionnellement plus élevée que la vitesse de livraison positive.

5. Procédé selon la revendication 1, **caractérisé en ce que** l'allongement dans les enroulements est réglé par le rapport entre la vitesse de livraison positive et la vitesse d'enroulement et **en ce qu'**ensuite, l'allongement du fil de trame dans le tissu est réglé par le rapport entre la longueur d'insertion et la largeur de tissage.

6. Système de traitement du fil (S) comprenant une réserve de fil (1), un dispositif de livraison (F) disposé en aval de la réserve de fil et une machine à tisser sans navette (W), **caractérisé en ce que** pour un fil (Y) longitudinalement élastique, le dispositif de livraison (F) présente un dispositif de livraison positive (P) et un appareil de stockage intermédiaire et de livraison mesurée du fil (M) lui faisant suite, et **en ce que** la vitesse de livraison positive et la vitesse de stockage intermédiaire - d'enroulement peuvent être amenées dans un rapport déterminé avec des dispositifs d'entraînement (6, 8) du dispositif de livraison positive (P).

7. Système de traitement du fil selon la revendication 6, **caractérisé en ce que** le dispositif de livraison positive (B) présente un rouleau de manutention (4) entraîné, pressé contre une bobine de fil (18) rotative.

8. Système de traitement du fil selon la revendication 6, **caractérisé en ce que** l'appareil de stockage intermédiaire et de livraison mesurée du fil (M) présente un élément de bobinage (7) entraîné de manière rotative et un corps de stockage (9) stationnaire, et **en ce que** le corps de stockage (9) présente un dispositif d'arrêt (A) avec un élément d'arrêt (11) pouvant être mu alternativement entre une position d'arrêt sur le corps de stockage (9) et une position de libération relevée.

9. Système de traitement du fil selon au moins une des revendications 6 à 8, **caractérisé en ce qu'**un frein de fil (B) commandé est prévu en aval de l'appareil de stockage intermédiaire et de livraison mesurée du fil (M) et **en ce que** la machine à tisser (W) est une machine à tisser à pinces avec pince émettrice et pince réceptrice (1, 2) ou une machine à tisser à projectiles.

10. Système de traitement du fil selon la revendication 6, **caractérisé en ce qu'**un dispositif de surveillance de mouvement de fil, de préférence d'un type sans contact, p. ex. optique, est prévu entre le dispositif de livraison positive (P) et l'appareil de stockage intermédiaire et de livraison mesurée du fil (M).
